# EUROPÄISCHE PATENTSCHRIFT

(11) **EP 2 121 247 B1**
(45) Veröffentlichungstag und Bekanntmachung des Hinweises auf die Patenterteilung: **22.12.2010**
(21) Anmeldenummer: 07821757.7
(22) Anmeldetag: 24.10.2007
(51) Int. Cl.: B25F 5/00, H01H 15/02

(54) **HANDWERKZEUGMASCHINENSCHALTVORRICHTUNG**
MACHINE TOOL SWITCHING DEVICE
DISPOSITIF DE COMMUTATION POUR MACHINE-OUTIL À MAIN

(30) Priorität: 22.12.2006 DE 102006061246
(43) Veröffentlichungstag der Anmeldung: 25.11.2009
(73) Patentinhaber: Robert Bosch GmbH, 70442 Stuttgart (DE)
(72) Erfinder: HOFER, Markus, 4538 Oberbipp (CH); KAISER, Hans, 3297 Leuzigen (CH); TSCHUMI, Thomas, 4577 Hessigkofen (CH)
(86) Internationale Anmeldenummer: PCT/EP2007/061394
(87) Internationale Veröffentlichungsnummer: WO 2008/077660

(56) Entgegenhaltungen:
- WO-A-96/41704
- DE-A1-102004 042 025
- DE-A1-102004 058 175

## Beschreibung

### Stand der Technik

Die Erfindung geht aus von einer Handwerkzeugmaschinenschaltvorrichtung nach dem Oberbegriff des Anspruchs 1.

Die DE 102004042025 offenbart eine Handwerkzeugmaschinenschaltvorrichtung, insbesondere für Handwerkzeugmaschinen zum Sägen, mit einem ersten Bedienelement mit zumindest einer Schaltfunktion zum Schalten der Handwerkzeugmaschine, mit wenigstens einem weiteren Bedienelement, das zumindest die Schaltfunktion des ersten Bedienelements zum Schalten der Handwerkzeugmaschine aufweist und mit einer Synchronisiereinheit, die zu einem synchronisierten Bewegungsverlauf der beiden Bedienelemente vorgesehen ist

### Vorteile der Erfindung

Die Erfindung geht aus von einer Handwerkzeugmaschinenschaltvorrichtung, insbesondere für eine Handwerkzeugmaschine zum Sägen, mit einem ersten Bedienelement mit zumindest einer Schaltfunktion zum Schalten der Handwerkzeugmaschine.

Es wird vorgeschlagen, dass die Handwerkzeugmaschinenschaltvorrichtung wenigstens ein weiteres Bedienelement aufweist, das zumindest die Schaltfunktion des ersten Bedienelements zum Schalten der Handwerkzeugmaschine aufweist, wodurch ein besonders sicheres Schaltsystem mit einer zumindest teilweise redundanten Schaltfunktion der Handwerkzeugmaschine erreicht werden kann. Zudem kann mittels der beiden Bedienelemente ein für einen Bediener komfortables Schaltsystem zum Schalten der Schaltfunktion der Handwerkzeugmaschine realisiert werden, wie beispielsweise bei Arbeiten mit einer Position der Handwerkzeugmaschine, die sich in einer Richtung einer Schwerkraft unterhalb eines Werkstücks befindet und bei der ein Werkzeug der Handwerkzeugmaschine entgegen der Richtung der Schwerkraft an der Handwerkzeugmaschine angeordnet ist. Die Schaltfunktion kann dabei von einer Ein- und Ausschaltfunktion gebildet sein und/oder weiteren, dem Fachmann als sinnvoll erscheinenden Schaltfunktionen der Handwerkzeugmaschine, wobei das erste und das weitere Bedienelement jeweils zusätzliche, sich unterscheidende Schaltfunktionen aufweisen können. Vorzugsweise ist die Handwerkzeugmaschinenschaltvorrichtung zum Schalten einer Handwerkzeugmaschine zum Sägen vorgesehen, wie insbesondere einer Stichsäge. Grundsätzlich kann die Handwerkzeugmaschinenschaltvorrichtung auch an weiteren, dem Fachmann als sinnvoll erscheinenden Handwerkzeugmaschinen, wie beispielsweise an Winkelschleifern usw., zu einem Einsatz kommen. Besonders vorteilhaft erfolgt das Schalten an den beiden Bedienelementen mittels einer von einem Bediener ausgeführten Schiebebewegung. Grundsätzlich sind jedoch auch weitere, dem Fachmann als sinnvoll erscheinende Bewegungsmechanismen zum Schalten der Handwerkzeugmaschine über die beiden Bedienelemente, wie beispielsweise eine Kippbewegung usw., jederzeit denkbar.

Des Weiteren wird vorgeschlagen, dass die Handwerkzeugmaschinenschaltvorrichtung eine Synchronisiereinheit aufweist, die zu einem synchronisierten Bewegungsverlauf der beiden Bedienelemente vorgesehen ist. Hierdurch kann vorteilhaft ein Erreichen insbesondere einer gleichen Schaltposition für die beiden Bedienelemente erreicht werden, so dass beispielsweise durch ein Einschalten von einem der beiden Bedienelemente sich beide Bedienelemente mittels der Synchronisiereinheit in einer Schaltposition befinden, die zum Ausschalten der Handwerkzeugmaschine vorgesehen ist.

Es wird weiterhin vorgeschlagen, dass die beiden Bedienelemente an sich gegenüberliegenden Seiten der Synchronisiereinheit angeordnet sind, wodurch eine besonders vorteilhafte, anwenderneutrale Handwerkzeugmaschinenschaltvorrichtung für eine Handwerkzeugmaschine erreicht werden kann. Insbesondere kann die Handwerkzeugmaschine bzw. die Handwerkzeugmaschinenschaltvorrichtung unabhängig von einer Handauswahl eines Bedieners, wie beispielsweise der Auswahl der linken oder der rechten Hand, mittels der beiden Bedienelemente geschaltet werden. Vorzugsweise sind sich gegenüberliegende Seiten der Synchronisiereinheit an sich gegenüberliegenden Seiten eines Griffbereichs der Handwerkzeugmaschine angeordnet, so dass konstruktiv einfach ein komfortables Schalten der Handwerkzeugmaschinenschaltvorrichtung ermöglicht wird. Dies wird insbesondere bei Arbeiten mit der Handwerkzeugmaschine erreicht, bei denen sich die Handwerkzeugmaschine in einer Richtung einer Schwerkraft unterhalb eines Werkstücks befindet und ein Werkzeug der Handwerkzeugmaschine entgegen der Richtung der Schwerkraft an der Handwerkzeugmaschine angeordnet ist.

In einer vorteilhaften Weiterbildung der Erfindung wird vorgeschlagen, dass die Synchronisiereinheit zumindest eine mechanische Schalteinheit aufweist, wodurch vorteilhaft eine kostengünstige Handwerkzeugmaschinenschaltvorrichtung erreicht werden kann. Besonders vorteilhaft kann dies erreicht werden, wenn die mechanische Schalteinheit zumindest einen Schaltbügel aufweist, der die beiden Bedienelemente miteinander verbindet. Grundsätzlich sind jedoch auch weitere, dem Fachmann als sinnvoll erscheinende Ausgestaltungen der Synchronisiereinheit jederzeit denkbar, wie beispielsweise eine elektrische Schalteinheit, eine magnetische Schalteinheit usw.

Weiterhin wird vorgeschlagen, dass die mechanische Schalteinheit zumindest ein Schiebemittel aufweist, das zu einer Kraftübertragung vorgesehen ist, wodurch eine konstruktiv einfache Kraftübertragung von einem der Bedienelemente auf ein weiteres Bauteil erreicht werden kann. Vorzugsweise ist das Schiebemittel der Handwerkzeugmaschinenschaltvorrichtung zwischen wenigstens einem der Bedienelemente und einem zum Schalten vorgesehenen Mittel angeordnet.

Es wird ferner vorgeschlagen, dass die mechanische Schalteinheit zumindest ein Schaltmittel aufweist, das in Wirkverbindung mit einer Antriebseinheit einer Handwerkzeugmaschine ist, wodurch ein vorteilhaftes Zusammenwirken zwischen der Handwerkzeugmaschinenschaltvorrichtung und der Antriebseinheit erreicht werden kann. Besonders vorteilhaft kann dies erreicht werden, wenn die Antriebseinheit über beide Bedienelemente schaltbar ist.

In einer vorteilhaften Weiterbildung der Erfindung wird vorgeschlagen, dass die mechanische Schalteinheit zumindest ein Haltemittel aufweist, das zu einem Befestigen des Schaltmittels an einer Schalteinheit der Handwerkzeugmaschine vorgesehen ist, wodurch ein unerwünschtes Abrutschen der mechanischen Schalteinheit der Handwerkzeugmaschinenschaltvorrichtung an einer Schalteinheit der Handwerkzeugmaschine vermieden werden kann.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine erfindungsgemäße Handwerkzeugmaschinen- schaltvorrichtung in einer perspektivischen Ansicht und
- Fig. 2: eine Handwerkzeugmaschine mit der Handwerk- zeugmaschinenschaltvorrichtung aus Figur 1 in einer Draufsicht.

### Beschreibung des Ausführungsbeispiels

In Figur 1 ist eine erfindungsgemäße Handwerkzeugmaschinenschaltvorrichtung 10 dargestellt, die zwei Bedienelemente 14, 16 aufweist. Die beiden Bedienelemente 14, 16 sind über eine Synchronisiereinheit 18 miteinander verbunden. Mittels der Synchronisiereinheit 18 weisen die Bedienelemente 14, 16 einen synchronisierten Bewegungsverlauf auf bzw. befinden sich in der gleichen Schaltposition zum Schalten für einen Bediener.

Die Synchronisiereinheit 18 weist eine mechanische Schalteinheit 24 auf, mittels der ein Schalten bzw. eine Schaltbewegung der Handwerkzeugmaschinenschaltvorrichtung 10, hervorgerufen durch ein Betätigen eines der beiden Bedienelemente 14, 16 durch einen Bediener der Handwerkzeugmaschinenschaltvorrichtung 10 auf eine Schalteinheit 36 einer Handwerkzeugmaschine 12 (Figur 2) übertragen wird. Hierzu weist die mechanische Schalteinheit 24 einen Schaltbügel 38 auf, der die beiden Bedienelemente 14, 16 miteinander verbindet und damit einen synchronisierten Bewegungsablauf ermöglicht. Entlang einer Erstreckungsrichtung 84 der Synchronisiereinheit 18 sind an sich gegenüberliegenden Seiten 20, 22 der Synchronisiereinheit 18 die beiden Bedienelemente 14, 16 angeordnet, wobei die Erstreckungsrichtung 84 senkrecht zur Haupterstreckungsrichtung 40 ausgerichtet ist. Der Schaltbügel 38 weist ein Schaltmittel 30 und für jedes der beiden Bedienelemente 14, 16 ein Schiebemittel 26, 28 auf. Das Schaltmittel 30 und die beiden Bedienelemente 14, 16 sind entlang einer Haupterstreckungsrichtung 40 der Synchronisiereinheit 18 an sich gegenüberliegenden Enden 42, 44 des Schaltbügels 38 angeordnet. Das Schaltmittel 30 bzw. eine Haupterstreckungsrichtung 46 des Schaltmittels 30 ist dabei senkrecht zur Haupterstreckungsrichtung 40 der Synchronisiereinheit 18 ausgerichtet, wobei die Haupterstreckungsrichtung 46 des Schaltmittels 30 parallel zu einer gedachten kürzesten Entfernungslinie zwischen den beiden Bedienelementen 14, 16 verläuft. Um eine Schaltbewegung an dem Schaltmittel 30 des Schaltbügels 38 zu erreichen, ist das Schaltmittel 30 mit den beiden Bedienelementen 14, 16 mittels der beiden Schiebemittel 26, 28 verbunden. Die beiden Schiebemittel 26, 28 erstrecken sich parallel zur Haupterstreckungsrichtung 40 der Synchronisiereinheit 18 (Figur 1).

Die Bedienelemente 14, 16 sind jeweils an einem dem Schaltmittel 30 gegenüberliegenden Ende 48, 50 der Schiebemittel 26, 28 angeordnet. Zudem weisen die Bedienelemente 14, 16 jeweils an einer dem jeweiligen Schiebemittel 26, 28 zugewandten Seite 52 ein Rastelement 54 auf, das eine formschlüssige und kraftschlüssige Verbindung mit einem dazu korrespondierenden Rastelement 56 des Schiebemittels 26, 28 eingeht. Das Rastelement 54 der Bedienelemente 14, 16 ist von einem bolzenförmigen Fortsatz gebildet, der senkrecht zu einer Haupterstreckungsfläche 58 des jeweiligen Bedienelements 14, 16 angeordnet ist. Das zum Rastelement 54 des Bedienelements 14, 16 korrespondierende Rastelement 56 des Schiebemittels 26, 28 ist hierzu von einer Rastausnehmung gebildet und zur Aufnahme des Rastelements 54 des Bedienelements 14, 16 vorgesehen (Figur 1). Grundsätzlich sind jedoch auch weitere, dem Fachmann als sinnvoll erscheinende formschlüssige und/oder kraftschlüssige und/oder stoffschlüssige Verbindungen zwischen den Bedienelementen 14, 16 und den Schiebemitteln 26, 28 in einer alternativen Ausgestaltung der Handwerkzeugmaschinenschaltvorrichtung 10 denkbar.

Das Schaltmittel 30 des Schaltbügels 38 weist einen senkrecht zur Haupterstreckungsrichtung 40 der Synchronisiereinheit 18 ausgerichteten mittleren Schaltbereich 60 auf und zwei, parallel zur Haupterstreckungsrichtung 40 der Synchronisiereinheit 18 ausgerichtete Befestigungsbereiche 62, 64. Die Befestigungsbereiche 62, 64 sind dabei an gegenüberliegenden Endbereichen des mittleren Schaltbereichs 60 des Schaltmittels 30 parallel zueinander angeordnet und einstückig mit dem mittleren Schaltbereich 60 ausgebildet. Zudem weisen die beiden Befestigungsbereiche 62, 64 jeweils ein Haltemittel 32 auf, das an einer den Schiebemitteln 26, 28 abgewandten Seite 66 der Befestigungsbereiche 62, 64 angeordnet ist und zu einem Befestigen des Schaltmittels 30 an der Schalteinheit 36 der Handwerkzeugmaschine 12 vorgesehen ist. Hierzu sind die Haltemittel 32 nockenartig ausgebildet. An einem dem mittleren Schaltbereich 60 abgewandten Ende der Befestigungsbereiche 62, 64 sind diese an jeweils einem Schiebemittel 26, 28 des Schaltbügels 38 angeordnet.

Der mittlere Schaltbereich 60 des Schaltmittels 30 umfasst drei Teilbereiche 68, 70, 72, wobei ein mittlerer der drei Teilbereiche 70 sich stufenartig zu den beiden anderen Teilbereichen 68, 72 erhebt (Figur 1). Mittels der stufenartigen Ausbildung des mittleren Schaltbereichs 60 wird die Schalteinheit 36 der Handwerkzeugmaschine 12 betätigt bzw. die Handwerkzeugmaschine 12 ein- bzw. ausgeschaltet.

In Figur 2 ist eine von einer Stichsäge gebildete Handwerkzeugmaschine 12 mit einer Handwerkzeugmaschinenschaltvorrichtung 10 in einer Teilansicht von oben dargestellt. Die Handwerkzeugmaschine 12 umfasst ein Handwerkzeugmaschinengehäuse 74, das an einer einem nicht näher dargestellten Werkzeug zugewandten Seite einen Handgriffbereich 76 aufweist. Der Handgriffbereich 76 des Handwerkzeugmaschinengehäuses 74 umfasst an sich gegenüberliegenden Gehäusewandungen 78, 80 des Handwerkzeugmaschinengehäuses 74 jeweils eine Ausnehmung, die zur Aufnahme der Bedienelemente 14, 16 der Handwerkzeugmaschinenschaltvorrichtung 10 vorgesehen ist. Mittels der beiden Bedienelemente 14, 16 wird die Handwerkzeugmaschine 12 bzw. eine Antriebseinheit der Handwerkzeugmaschine 12 von einem Bediener ein- bzw. ausgeschaltet. Die Synchronisiereinheit 18, die innerhalb der Handwerkzeugmaschine 12 angeordnet ist, bewirkt bei einem Einschalten der Handwerkzeugmaschine 12 über eines der beiden Bedienelemente 14, 16, dass sich beide Bedienelemente 14, 16 in einer eingeschalteten Schaltposition befinden und ein Bediener beide Bedienelemente 14, 16 zum Ausschalten der Handwerkzeugmaschine 12 benutzen kann. Die Bedienelemente 14, 16 werden zum Einschalten bzw. Ausschalten der Handwerkzeugmaschine 12 entlang einer Haupterstreckungsrichtung 40 der Synchronisiereinheit 18 linear nach vorne oder nach hinten von einem Bediener geschoben.

An einer dem Werkzeug abgewandten Seite 82 der Handwerkzeugmaschine 12 ist das Schaltmittel 30 der Handwerkzeugmaschinenschaltvorrichtung 10 innerhalb der Handwerkzeugmaschine 12 angeordnet. Die nockenartigen Haltemittel 32 (Figur 1) verbinden die Handwerkzeugmaschinenschaltvorrichtung 10 mit der Schalteinheit 36 der Handwerkzeugmaschine 12 bzw. mit nicht näher dargestellten Halteelementen der Schalteinheit 36. Das Schaltmittel 30 mit dem stufenartig ausgebildeten Schaltbereich 60 koppelt dabei an die Schalteinheit 36. Mittels des Betätigens bzw. der translatorischen Bewegung entlang der Haupterstreckungsrichtung 40 der Synchronisiereinheit 18 der Bedienelemente 14, 16 durch einen Bediener der Handwerkzeugmaschine 12 wird über das Schaltmittel 30 der Synchronisiereinheit 18 bzw. den stufenartig ausgebildeten Schaltbereich 60 ein Schaltmechanismus in einem Schaltmittel der Schalteinheit 36 ausgelöst, der zu einem Einschalten bzw. einem Ausschalten einer nicht näher dargestellten Antriebseinheit der Handwerkzeugmaschine 12 führt, wobei die Schalteinheit 36 in Wirkverbindung mit der Antriebseinheit ist.

## Patentansprüche

1. Handwerkzeugmaschinenschaltvorrichtung, insbesondere für eine Handwerkzeugmaschine (12) zum Sägen, mit einem ersten Bedienelement (14) mit zumindest einer Schaltfunktion zum Schalten der Handwerkzeugmaschine (12), mit wenigstens einem weiteren Bedienelement (16), das zumindest die Schaltfunktion des ersten Bedienelements (14) zum Schalten der Handwerkzeugmaschine (12) aufweist und mit einer Synchronisiereinheit (18), die zu einem synchronisierten Bewegungsverlauf der beiden Bedienelemente (14, 16) vorgesehen ist, **dadurch gekennzeichnet, dass** die Synchronisiereinheit (18) zumindest eine mechanische Schalteinheit (24) aufweist.

2. Handwerkzeugmaschinenschaltvorrichtung zumindest nach Anspruch 1, **dadurch gekennzeichnet, dass** die beiden Bedienelemente (14, 16) an sich gegenüberliegenden Seiten (20, 22) der Synchronisiereinheit (18) angeordnet sind.

3. Handwerkzeugmaschinenschaltvorrichtung zumindest nach Anspruch 1 oder 2, **dadurch gekennzeichnet, dass** die mechanische Schalteinheit (24) zumindest einen Schaltbügel (38) aufweist, der die beiden Bedienelemente (14, 16) miteinander verbindet.

4. Handwerkzeugmaschinenschaltvorrichtung nach einem der vorhergehenden Ansprüche, **dadurch gekennzeichnet, dass** die mechanische Schalteinheit (24) zumindest ein Schiebemittel (26, 28) aufweist, das zu einer Kraftübertragung vorgesehen ist.

5. Handwerkzeugmaschinenschaltvorrichtung nach einem der vorhergehenden Ansprüche, **dadurch gekennzeichnet, dass** die mechanische Schalteinheit (24) zumindest ein Schaltmittel (30) aufweist, das in Wirkverbindung mit einer Antriebseinheit einer Handwerkzeugmaschine ist.

6. Handwerkzeugmaschinenschaltvorrichtung zumindest nach Anspruch 5, **dadurch gekennzeichnet, dass** das Schaltmittel (30) über beide Bedienelemente (14, 16) schaltbar ist.

7. Handwerkzeugmaschinenschaltvorrichtung nach einem der vorhergehenden Ansprüche, **dadurch gekennzeichnet, dass** die mechanische Schalteinheit (24) zumindest ein Haltemittel (32) aufweist, das zu einem Befestigen des Schaltmittels (30) an einer Schalteinheit (36) einer Handwerkzeugmaschine (12) vorgesehen ist.

8. Handwerkzeugmaschine zum Sägen mit einer Handwerkzeugmaschinenschaltvorrichtung (10) nach einem der vorhergehenden Ansprüche.

## Claims

1. Switching device for a portable power tool, in particular for a portable power tool (12) for sawing, comprising a first operating element (14) with at least one switching function for operating the portable power tool (12), comprising at least one further operating element (16) which has at least the switching function of the first operating element (14) for operating the portable power tool (12), and comprising a synchronizing unit (18) which is provided for a synchronized progression of movement of the two operating elements (14, 16), **characterized in that** the synchronizing unit (18) has at least one mechanical switching unit (24).

2. Switching device for a portable power tool at least according to Claim 1, **characterized in that** the two operating elements (14, 16) are arranged on opposite sides (20, 22) of the synchronizing unit (18).

3. Switching device for a portable power tool at least according to Claim 1 or 2, **characterized in that** the mechanical switching unit (24) has at least one switching stirrup (38) which connects the two operating elements (14, 16) to one another.

4. Switching device for a portable power tool according to one of the preceding claims, **characterized in that** the mechanical switching unit (24) has at least one sliding means (26, 28) which is provided for transmitting force.

5. Switching device for a portable power tool according to one of the preceding claims, **characterized in that** the mechanical switching unit (24) has at least one switching means (30) which is operatively connected to a drive unit of a portable power tool.

6. Switching device for a portable power tool at least according to Claim 5, **characterized in that** the switching means (30) can be operated via both operating elements (14, 16).

7. Switching device for a portable power tool according to one of the preceding claims, **characterized in that** the mechanical switching unit (24) has at least one retaining means (32) which is provided for fastening the switching means (30) to a switching unit (36) of a portable power tool (12).

8. Portable power tool for sawing, having a switching device (10) for a portable power tool according to one of the preceding claims.

## Revendications

1. Dispositif de commutation pour machine-outil à main, notamment pour une machine-outil à main (12) pour scier, comprenant un premier élément de commande (14) avec au moins une fonction de commutation pour commuter la machine-outil à main (12), au moins un autre élément de commande (16) qui présente au moins la fonction du premier élément de commande (14) pour commuter la machine-outil à main (12), et une unité de synchronisation (18) qui est prévue pour déplacer de manière synchronisée les deux éléments de commande (14, 16), **caractérisé en ce que** l'unité de synchronisation (18) présente au moins une unité de commutation mécanique (24).

2. Dispositif de commutation pour machine-outil à main selon au moins la revendication 1, **caractérisé en ce que** les deux éléments de commande (14, 16) sont disposés sur des côtés opposés en soi (20, 22) de l'unité de synchronisation (18).

3. Dispositif de commutation pour machine-outil à main selon au moins l'une quelconque des revendications 1 ou 2, **caractérisé en ce que** l'unité de commutation mécanique (24) présente au moins un étrier de commutation (38) qui relie l'un à l'autre les deux éléments de commande (14, 16).

4. Dispositif de commutation pour machine-outil à main selon l'une quelconque des revendications précédentes, **caractérisé en ce que** l'unité de commutation mécanique (24) présente au moins un moyen de coulissement (26, 28) qui est prévu pour effectuer un transfert de force.

5. Dispositif de commutation pour machine-outil à main selon l'une quelconque des revendications précédentes, **caractérisé en ce que** l'unité de commutation mécanique (24) présente au moins un moyen de commutation (30) qui est en liaison fonctionnelle avec une unité d'entraînement d'une machine-outil à main.

6. Dispositif de commutation pour machine-outil à main selon au moins la revendication 5, **caractérisé en ce que** le moyen de commutation (30) peut être commuté par le biais des deux éléments de commande (14, 16).

7. Dispositif de commutation pour machine-outil à main selon l'une quelconque des revendications précédentes, **caractérisé en ce que** l'unité de commutation mécanique (24) présente au moins un moyen de retenue (32) qui est prévu pour fixer le moyen de commutation (30) à une unité de commutation (36) d'une machine-outil à main (12).

8. Machine-outil à main pour scier, comprenant un dispositif de commutation pour machine-outil à main (10) selon l'une quelconque des revendications précédentes.
